# EUROPÄISCHE PATENTSCHRIFT

(11) **EP 0 819 086 B1**
(45) Veröffentlichungstag und Bekanntmachung des Hinweises auf die Patenterteilung: **23.12.1998**
(21) Anmeldenummer: 96910945.3
(22) Anmeldetag: 30.03.1996
(51) Int. Cl.: B65D 51/20, B65B 7/28

(54) **VERFAHREN UND VORRICHTUNG ZUR HERSTELLUNG EINER DOSE MIT EINER VERSCHLUSSMEMBRAN AUS FOLIE, SOWIE HALBFERTIGDOSE MIT MEMBRANFOLIENVERSCHLUSS**
PROCESS AND DEVICE FOR MANUFACTURING A TIN CAN WITH A FOIL CLOSURE MEMBRANE, AND SEMIFINISHED CAN WITH A FOIL CLOSURE MEMBRANE
PROCEDE ET DISPOSITIF POUR LA FABRICATION D'UNE BOITE MUNIE D'UNE MEMBRANE DE FERMETURE EN FEUILLE, AINSI QUE BOITE SEMI-FINIE MUNIE D'UNE MEMBRANE DE FERMETURE EN FEUILLE

(30) Priorität: 02.04.1995 DE 95104906
(43) Veröffentlichungstag der Anmeldung: 21.01.1998
(73) Patentinhaber: Grabher, Werner, 9436 Balgach (CH)
(72) Erfinder: Grabher, Werner, 9436 Balgach (CH)
(74) Vertreter: Büchel, Kurt F., Dr.
(86) Internationale Anmeldenummer: EP9601410
(87) Internationale Veröffentlichungsnummer: WO9631406

(56) Entgegenhaltungen:
- WO-A-84/04507
- CH-A- 659 633
- DE-U- 9 414 440
- US-A- 4 599 123

## Beschreibung

Die Erfindung bezieht sich auf ein Verfahren und eine Vorrichtung zur Herstellung einer Dose nach dem Oberbegriff des Anspruches 1, bzw. der Ansprüche 7 und 8, sowie auf eine Halbfertigdose aus Metallblech mit einem Membranfolienverschluss.

Metallblechdosen wurden bisher im wesentlichen entweder durch gemeinsames Verbördeln der Dosenschnittkante mit einem Blechdeckel verschlossen (z.B. nach WO 83/02577 oder US-A-3,952,677), oder mit einem mit Folie versehenen Blechring versehen (nach AT-A-368.919), oder die Innenseite der Dosenwand (1) musste - zumindest im Bereich des hochgezogenen Folienrandbereiches (5) - konisch ausgebildet werden (z.B. nach DE-U-94 14 440), was eine kompliziertere Dosenherstellung und hohe Toleranzen erforderte, damit beim Einfahren des Stempels immer dieselbe Lage des Membrantellers gegenüber der Dosenkante erzielt werden konnte.

Andererseits sind die Schnittkante der Dose nicht übergreifende Teller mit hochgezogenem Rand für Dosen aus Kunststoff bekannt geworden (z.B. DE-A1-33 05 144 oder CH-A-629 984), doch handelte es sich dabei immer um relativ stabile Deckelteile für den Boden von druckbelastbaren Dosen oder solchen aus relativ weicher Wandung (z.B. nach US-A-4,599.123), die zum Versiegelungsvorgang eine äussere Druckaufnahmevorrichtung erforderten.

Auch für Blechdosen wurden solche Teller schon vorgeschlagen (CH-A5-659633), doch funktioniert ihre Anbringung dort nur mit Hilfe eines wärmeleitenden (Blech-)Deckels, durch den zwecks Heissiegelung geheizt werden muss und der dann in der Dose verbleibt.

Nun ist in der WO-A-84/04507 bereits eine Vorrichtung beschrieben, bei der das Verschliessen einer Dose durch eine Membranfolie erfolgt, die mittels eines mechanisch nach aussen gedehnten Gummiringes an die Doseninnenwand gedrückt und mittels eines Heissklebers mit dieser verbunden wird. Dies erfordert jedoch eine sehr komplizierte Ausbildung des Gummiringes und des von aussen an die Dosenwand herangeführten Schweisswerkzeuges.

Die Erfindung hat sich nun die Aufgabe gestellt, ein Verfahren zur Herstellung einer Blechdose, insbesondere einer solchen aus Weissblech oder Aluminiumblech, mit einem einfachen und vor allem billigen Verschluss zu schaffen. Dies gelingt erstmalig durch das im Kennzeichen des Anspruches 1 genannte Merkmal. Bevorzugte Weiterbildungen des erfindungsgemässen Verfahrens sind in den Kennzeichen der Ansprüche 2 und 3 beschrieben.

Der Verschluss besteht dabei - wie in anderem Zusammenhang bekannt geworden - aus nur einer Membranfolie, gegebenenfalls aus (insbesondere mit dünner Aluminiumfolie kaschiertem) Papier und/oder Kunststoff, vorzugsweise jedoch einer Metallfolie, insbesondere aus Aluminium, alles im folgenden der Einfachheit halber auch nur als Membranfolie bezeichnet, und gestattet gegebenenfalls in an sich bekannter Weise, mit Hilfe von Aufreisslaschen die Dosenöffnung freizulegen. Der in Richtung der Dosenachse hochgezogene Rand des Membrantellers übergreift den - vorzugsweise umgebördelten - Dosenrand nicht, erleichtert damit das Aufreissen und belässt dem Dosenrand daher seine robuste Aussenseite bzw. Standfläche.

Die Membranfolie ist vorzugsweise höchstens 0.2 mm, insbesondere höchstens 0.1 mm stark, besteht z.B. aus einer 50µ Aluminiumfolie mit 20µ Heißsiegelbeschichtung auf der Innenseite und 10-20µ Gleitlackbeschichtung auf der Aussenseite und ist daher für den Verschluss der späteren Entnahmeöffnung geeignet. In Abhängigkeit vom Füllgut oder von einem eingesetzten Deckel kann jedoch bei Bedarf auch der Dosenboden erfindungsgemäss hergestellt werden. Weiters bevorzugt ist die Verwendung von geprägten Folien, weil diese sich leichter an Dosen mit wechselnder Toleranz anschmiegen lassen und auch bessere Stabilität ergeben.

Im allgemeinen ist es bevorzugt, wenn die Membranfolie - zumindest in dem für die Verbindung mit der Innenwand der Dose bestimmten Bereich - mit einem Heißsiegellack beschichtet ist. Grundsätzlich kann aber auch die Innenwand der Dose in dem erwähnten Bereich - so wie diejenige von (z.B. mit Aluminiumfolie beschichteten) Kombidosen - mit einem Primer oder einer heißsiegelfähigen Schicht versehen sein; ansonsten erfordert die dichte Verbindung häufig den Einsatz spezieller insbesondere mehrkomponentiger - Klebstoffe oder Heißsiegellacke. Jedenfalls können damit auch blanke oder lackierte Blechdosen dichtend verschlossen werden.

Bisher war es in umständlicher Weise erforderlich, gegen einen fixen, im Innern der (relativ weichen) Kartondose angebrachten Stempel durch das Zusammenfahren von Ringsegmenten oder das Zusammenfahren zweier Kegelflächen Druck von aussen gegen den stabilen Innenstempel auszuüben. Dies ist nunmehr beim erfindungsgemässen Verfahren nicht mehr der Fall. Die viel bessere und weniger umständliche Methode, den Druck von innen her aufzubringen, ist bei bisherigen, weichen Dosen nicht möglich, da für eine exakte, gegen den Innendruck gerichtete Aussenhalterung die Durchmessertoleranzen der Dose zu gross waren, oder es mussten Doseninnenrand und Stempel konisch ausgebildet werden. Bei dem erfindungsgemässen Verfahren nun ist überhaupt keine Aussenhalterung mehr erforderlich; es genügt eine lockere Zentrierung.

Zur Durchführung des erfindungsgemässen Verfahrens eignet sich besonders die Vorrichtung nach Anspruch 7 oder 8. Besondere Ausführungsformen sind in den Kennzeichen der Ansprüche 9 und 10 beschrieben.

Es versteht sich, dass die zum Verschliessen der erfindungsgemässen Dosen dienenden Membranfolien zweckmässigerweise aus Material nach einem der Ansprüche 4 bis 6 vorgefertigt sind, um dann mit Hilfe des erfindungsgemässen Verfahrens auf die entsprechende Dosenöffnung aufgebracht zu werden, damit sie auch in Dosen mit unterschiedlicher Toleranz leicht eingebracht werden können und in der gewünschten Stellung teilweise schon durch den konischen Folienrandbereich 5 aufliegen.

Nun ist zwar - wie erwähnt - aus der CH-PS 659.633 eine Blechdose bekannt geworden, deren Stirnseite mit einer hochgezogenen Membran verschlossen ist. Allerdings ist dort erfindungswesentlich ein wärmeleitender Deckel erforderlich, der in der Dose verbleibt, bis diese vom Letztverbraucher geöffnet wird (Fig. 9), worauf aber auch die Membran entfernt wird und die Dose nicht mehr dem Anspruch genügt. Die Halbfertigdose nach Anspruch 11 ist aber nun nur an einem Ende mit einer Membranfolie verschlossen und dort frei von einem wärmeleitenden Deckel (wie dies in der Branche üblich ist, und ist damit an der Gegenseite für das Befüllen geeignet, also ein Zwischenprodukt, während das vergleichbare Zwischenprodukt nach der CH-PS 659.633 einen solchen wärmeleitenden Deckel aufweist, der die Dose verteuert und erschwert).

Ein parallel zum Membranteller verlaufender, breiter Kragen, wie er z.B. in der US-A-4,599.123 beschrieben ist, hat sich als ausserordentlich ungünstig erwiesen, da er beim Einziehen in die Dose - ohne den Schnittrand der Dosenkante zu übergreifen - dazu führen muss, dass sich Falten bilden, die eine dichte Verbindung der Folie mit der Doseninnenwand erschweren oder sogar verunmöglichen.

Zur endgültigen Anbringung sind natürlich zahlreiche Möglichkeiten nach dem Stand der Technik gegeben. Da aber die erfindungsgemäss verwendete Folie relativ dünn und bevorzugt eine Folie mit gutem Wärmeleitvermögen ist, wird man von einem Warmverbindungsverfahren Gebrauch machen, etwa einen Heisskleber an der Aussenseite auftragen.

Weitere Einzelheiten der Erfindung ergeben sich an Hand der nachfolgenden Beschreibung von in der Zeichnung erläuterten Ausführungsbeispielen. Es zeigen:
- Fig. 1: den Ablauf des erfindungsgemässen Verfahrens;
- Fig.2und 3: vergrösserte Details II und III aus der Fig.1a bzw. 1b;
- Fig.4: einen Schnitt durch die erfindungsgemässe Vorrichtung;
- Fig. 5a und b: einen horizontalen Teilschnitt durch die erfindungsgemässe Vorrichtung in zwei verschiedenen Arbeitspositionen.

Gemäss der Darstellung a) in Fig.1 soll eine Dose 1 aus Metallblech mit einer Membranfolie 2 verschlossen werden. Die Membranfolie 2 kann mit einer Aufreisslasche 3 in an sich beliebiger Weise, beispielsweise durch Klebung, verbunden sein. Im Gegensatz zu herkömmlichen Aufreisslaschen kann die Lasche 3 dazu benutzt werden, die in die Dose 1 eingebrachte und am Rande mit ihr verbundene Membranfolie 2 als Ganzes abzureissen. Dies ist deswegen günstiger, weil bei der herkömmlichen Ausführung entweder eine Sollbruchstelle, z.B. durch Stanzen, oder eine Trennung des die Dosenschnittkante übergreifenden Membranfolienrandes vom die Dosenöffnung überspannenden Membranfolienteller geschaffen werden musste. Bei einer dünnen Folie von vorzugsweise maximal 0.2 mm, im allgemeinen sogar von höchstens 0.1 mm, bedeutete dies immer noch Schwierigkeiten.

Es versteht sich, dass eine derart dünne Folie, die ja nur der Frischhaltung oder der Aromabewahrung bzw. zur Verhinderung einer Kontaminierung dient, relativ schwer zu handhaben ist. Erfindungsgemäss besitzt sie nun am Umfang eines Abdeckbereiches 4 einen rundum hochgezogenen Folienrandbereich 5, der dem die Dosenöffnung überspannenden Membrantellerteil eine gewisse Versteifung vermittelt. Vorzugsweise weist die den Dosenboden verschliessende Membranfolie 2 zwecks Versteifung (und auch zwecks Erzielung einer geringfügigen, radialen Elastizität beim Tiefziehen und/oder Einsiegeln) vorzugsweise wenigstens eine kreisringförmige Sicke auf. Die solcherart verstärkte Membranfolie 2 kann nun formschlüssig (damit die Folienform beim Einsetzen in die Dosenöffnung nicht verändert wird), z.B. mittels eines an sich bekannten Sauggreifers aufgenommen und in einem ersten Schritt auf die Oberseite der Dose 1 aufgesetzt werden. Hier ergibt sich eine weitere, mit einer dünnen Folie verbundene Schwierigkeit: Es muss nämlich gesichert werden, dass die Folie an der Oberseite der Dose 1 verbleibt, so dass sie im nächsten Schritt mit der Doseninnenwand dicht verbunden werden kann. An sich wäre es denkbar, den oberen Rand der Dose 1 mit einem Klebemittel derart zu versehen, dass die Folie daran in der gewünschten Lage hängen bleibt. Vorteilhaft geschieht dies jedoch nach der Erfindung in einer Weise, wie sie aus der Fig.2 besser ersichtlich ist.

Demnach ist der hochgezogene Rand mindestens leicht konisch divergierend, d.h. es ergibt sich zur Vertikalen V ein, wenn auch nur sehr kleiner, aber doch messbarer Winkel ß, der eine Grösse von weniger als 5°, insbesondere weniger als 2° haben wird. In einem praktischen Ausführungsbeispiel wird der Durchmesser an der Unterseite des Membrantellers, d.h. im Bereich der Abdeckfläche 4 nur um wenige Zehntel mm kleiner als der Öffnungsdurchmesser des Membrantellers sein, wobei die entlang der Vertikalen V gemessene Höhe nur etwa 5 mm betragen muss.

Dabei wird der obere, grössere Durchmesser der Membranfolie 2 natürlich zweckmässig so gewählt, dass sie beim Aufsetzen durch den Sauggreifer reibungsschlüssig an der Oberseite der Dose 1 gehalten wird. Eine weitere Massnahme zur Sicherung der Membranfolie 2 an der Oberseite der Dose 1 kann in einem im Querschnitt hakenförmigen Kragen 6 bestehen, der mit dem oberen Rand der Dose 1 zusammenwirkt. Der obere, meist scharfkantige Rand der Dose 1 ist übrigens vorzugsweise nach aussen umgebördelt (7 in Fig. 1a, 3), um eine Beschädigung der dünnen Folie oder eine Verletzung des Benutzers hintanzuhalten.

Die Membranfolie 2 sitzt also mit diesem Kragen 6 am Rande der Dose fest. Dies ist allerdings nur ein Zwischenschritt beim Schliessen der Dose 1, der die anschliessenden Schritte nicht behindern soll. Dazu gehört die Einwirkung eines, in Fig. 1b lediglich schematisch gezeigten Stempels 8, der die Membranfolie 2 in die aus Fig. 1b ersichtliche Stellung drückt. Dabei gleitet der Kragen 6 aus der in Fig .3 strichpunktiert angedeuteten Lage, in der er sich vor dem Niederdrücken des Stempels 8 befand, in das Innere der Dose und legt sich auf Grund der Duktilität des Folienmateriales (bei gleichzeitig gegebener ausreichender Zähfestigkeit) in der in Fig.3 mit vollen Linien wiedergegebenen Lage an den Innenumfang der Dose 1 an. Dabei geht auch die an Hand der Fig .2 veranschaulichte Konizität des Folienrandbereiches 5 mit dem kleinen Winkel ß in eine Zylinderform über, so dass sich der Folienrandbereich 5 eng an den Dosenumfang legt. Durch die geringe Konizität wird die Bildung von Falten und Runzeln - wie in US-A-4,599.123 ausdrücklich erwähnt - vermieden.

Das erfindungsgemässe Verfahren und die erfindungsgemässe Vorrichtung bewirken, wie im folgenden beschrieben, die dichte Verbindung der Membranfolie 2 mit dem zylindrischen Bereich der Doseninnenwand unmittelbar unter dem (vorzugsweise gebördelten) Dosenrand:

Der Stempel 8 ist gemäss einer bevorzugten Ausführung entsprechend dem in Fig.4 gezeigten Schnitt ausgebildet. Er besteht aus mehreren Teilen, nämlich der eigentlichen Stempelfläche 9, die über nach oben vorragende Zapfen 10 (nur einer ist gezeigt, vorzugsweise sind es drei) mit dem Ansatz 11 eines Stempelkopfes 12 verbunden ist. Rund um die Stempelfläche 9 ist ein Zentrierring 13 gelegt, der entlang von Führungsstiften 14 und entgegen der Wirkung mindestens einer Druckfeder 15 verschiebbar ist. Normalerweise nimmt der Ring 13 die in Fig.4 linke, abgesenkte Stellung ein, in der er sich beispielsweise in nicht gezeigter Weise an der Oberseite der Stempelfläche 9 abstützt, gegebenenfalls aber auch durch andere Mittel gehalten ist.

In dieser Stellung nimmt der Zentrierring 13 den Dosenrand auf und besitzt zu diesem Zwecke eine Ausnehmung 13'. Es kann nun der Vorgang so ablaufen, dass die Dose 1 auf einem Hebetisch steht und hochgehoben wird, wodurch sich der Zentrierring 13 entgegen der Wirkung der Feder 15 in die rechts gezeigte obere Lage verschiebt. Gleichzeitig tritt die Stempelfläche 9 aus dem Inneren des Ringes 13 hervor und presst so die Membranfolie 2 in die in Fig.1b und 3 gezeigte Lage.

Alternativ könnte der Ring 13 auch ortsfest sein und die Dose zentriert festhalten, während die Stempelfläche 9 abwärts bewegt wird. In diesem Fall wäre beispielsweise der Ansatz 11 als Kolbenstange eines fluidischen Aggregates, vorzugsweise eines pneumatischen Kolben-Zylinder-Aggregates, auszubilden. Es versteht sich aber, dass hier konstruktiven Überlegungen ein weiter Spielraum eingeräumt ist, da es ja nur auf die Relativbewegung der gezeigten Teile und der Dose ankommt. Auch könnte die Zentrierung der Dose bzw. relativ zu ihr der Membranfolie 2 auf die verschiedenste Weise erfolgen.

Aus den vorherigen Erläuterungen ist es klar, dass es wichtig ist, den hochgezogenen Folienrandbereich 5 der Membranfolie 2 möglichst eng an den Innenumfang der Dose zu legen (wie dies in Fig.3 gezeigt ist), um ihn mit diesem fest zu verbinden. Zu diesem Zweck weist der Stempel 8 eine Spreizvorrichtung auf, die im Ausführungsbeispiel nach Fig.4 von einer Keilanordnung gebildet ist. Entlang der Oberseite der Stempelfläche 9 ist eine Reihe von Keilsegmenten 16 so geführt, dass sie bezüglich der zentralen Achse A des Stempels 8 radial nach aussen verschoben werden können. Zur Führung könnte die Rückseite der Stempelfläche 9 beispielsweise (nicht dargestellte) Nuten oder Schlitze aufweisen. Es mag allerdings auch die flache Rückseite der Stempelfläche zur Führung ausreichen.

Obwohl die Keilsegmente 16 an sich selbst zum Anpressen des hochgezogenen Folienrandbereiches 5 der Membranfolie 2 an den Innenumfang der Dose 1 herangezogen werden könnten, ist es vorteilhaft, wenn sie von elastischen Kolbenringen 17 oder Seegerringen umspannt werden. Dies schafft eine gleichmässigere Umfangsfläche beim Andrücken dieser Ringe 17 gegen den Folienrandbereich 5 der Membranfolie 2 und ergibt überdies in einer Doppelfunktion auch noch eine Rückstellkraft, die auf die Segmente 16 wirkt.

Um die Keilsegmente 16 radial nach aussen zu drücken, ist ein konischer Keil 18 vorgesehen, der mittels einer Betätigungsstange 19 von einem Antrieb, vorzugsweise pneumatischer Art, abwärts und zwischen die Keilsegmente mit ihren Keilflächen 20 bewegt werden kann. Der Grund für die Bevorzugung eines pneumatischen Antriebes liegt darin, dass dabei eine Verschmutzungsgefahr durch Öl oder Leckflüssigkeit kaum gegeben ist und besonders einfach ein Maximaldruck eingestellt werden kann, der die Dose nicht aufweitet. Wenn nun der konische Keil 18 abwärts gegen die Stempelfläche 9 bewegt wird, spreizt er die Keilsegmente 16 auseinander und drückt damit die elastischen Ringe 17 gegen den Folienrandbereich 5 nach aussen, wo der Dosenrand in der Ausnehmung 13' festsitzt. Auf diese Weise wird die Stellung der Membranfolie 2 nach Fig. 1b erreicht.

In dieser Lage muss nun aber die Membranfolie 2 auch gesichert und im allgemeinen auch abgedichtet werden. Dies kann auf herkömmliche Weise mittels Klebung, bevorzugt mittels Heißsiegelung geschehen, weil die dünne Membranfolie 2 ja die Wärme relativ gut hindurchlässt. Zu diesem Zweck kann die Aussenseite des Folienrandes mit einem Heisskleber 21 beschichtet sein (Fig.2). Der Spreizvorrichtung 16-18 ist dann eine Heizeinrichtung zugeordnet. Diese könnte an sich von in den Keilsegmenten 16 untergebrachten Heizwicklungen gebildet sein, doch ist der Platz an dieser Stelle sehr eng, wobei auch noch bewegliche Anschlüsse vorzusehen sind. Obwohl also diese Möglichkeit nicht ausgeschlossen sein soll, mag eine (z.B. ringförmige) Strahlungsheizquelle 22, z.B. oberhalb der Keilsegmente 16 und der Ringe 17 vorgesehen werden, die diese Teile aufheizt, um den Heisskleber 21 (Fig.2) zu erwärmen und mit der Innenwand der Dose 1 zu verschmelzen. Die Keilsegmente 16 können beispielsweise aus einem Keramikmaterial mit guten Wärmespeichereigenschaften gebildet sein, was auch die Abnützungseigenschaften verbessert.

Fig. 5a zeigt die Keilsegmente 16 und einen Sprengring 17 in geschlossener, Fig. 5b (durch die Keilstücke 18 des hier nicht dargestellten, senkrecht zur Zeichnungsebene bewegten Stempels 8) in gespreizter Stellung zwecks Heißsiegelung der Membranfolie 2 an die Doseninnenwand.

Es versteht sich, dass die gezeigte Keilanordnung nur ein mögliches, unter Umständen im Hinblick auf die Lebensdauer der Vorrichtung bevorzugtes, Ausführungsbeispiel ist, und dass im Rahmen der Erfindung zahlreiche Abwandlungen denkbar sind. Beispielsweise könnte der konische Keil 18 einfach durch eine relativ zur Stempelfläche 9 bewegliche Druckplatte gebildet sein, wobei zwischen der Oberseite der Stempelfläche 9 und dieser Druckplatte ein Gummibalg vorgesehen sein mag. Dieser dehnt sich bei Beaufschlagung mit einem Druckmedium durch die an Stelle des Teiles 18 eingesetzte Druckplatte, die dann ebenfalls mit der Stange 19 zu ihrer Betätigung verbunden wäre, von oben nach der Seite hin aus und drückt somit auf die verschiebbaren Teile 16 oder unmittelbar auf die Ringe 17. Auch ein horizontal verlaufender Antrieb, radial nach aussen, wäre für die einzelnen Segmente 16 denkbar, aber konstruktiv aufwendig. Besonders in diesem Fall, aber auch in anderen Fällen mag eine Beheizung des oberen Dosenrandes von aussen zwecks Heißsiegelung die einfachere Lösung darstellen.

Sobald die Dose 1 in der Lage nach Fig. 1b verschlossen ist, sind gegebenenfalls weitere, zusätzliche Massnahmen von Vorteil. Um etwa die verletzliche Membranfolie 2 zu schützen, kann noch ein Deckel 23 oder 24 (Fig.1c) aufgebracht werden.

Ein besonderer Vorteil der vorliegenden Erfindung besteht auch darin, dass die Folien separat gefertigt und gegebenenfalls auf Lager gehalten werden können, wobei - bei gleichem Durchmesser der Dosen 1 - Dosen mit unterschiedlichem Volumen mit den vorgefertigten und auf Grund ihrer Ausbildung mit dem Folienrandbereich 5 doch ausreichend stabilen Folien 2 bestückt werden können. Dieser Folienrandbereich 5 lässt sich auch leicht mit dem Klebstoff 21 beschichten, der am Innenumfang der Dose wegen der Verschmutzungsgefahr schlecht anzubringen wäre. Anderseits ist die Erfindung natürlich nicht auf die Verwendung eines Klebstoffes beschränkt, wie bereits erläutert wurde.

Die Erfindung ist auf die dargestellten Ausführungsformen nicht eingeschränkt. So kann die Ausstossleistung der erfindungsgemässen Vorrichtung mit - z.B. auf einem Drehtisch angeordneten - Mehrfachwerkzeugen in an sich bekannter Weise gesteigert werden.

## Patentansprüche

1. Verfahren zur Herstellung einer Dose aus Metallblech mit einer an wenigstens einer Stirnseite vorgesehenen Membranfolie (2) aus Papier, Kunststoff oder Metall, die mit hochgezogenem Folienrandbereich (5) in die Dose eingeführt wird und die wenigstens eine Stirnseite so verschliesst, dass die Aussenseite des in die Richtung der Dosenachse (A) hochgezogenen Folienrandbereiches (5) mit der - zumindest im Bereich des hochgezogenen Folienrandbereiches (5) - im wesentlichen zylindrisch ausgebildeten Innenseite der Dosenwand (1) dichtend verbunden, vorzugsweise verklebt oder heissgesiegelt wird, dadurch gekennzeichnet, dass die Membranfolie (2) mittels eines Stempels (8) mit spreizbarem (17) Umfang gegen die Innenwand der Dose (1) gedrückt wird, wobei die Spreizung erfolgt, ohne dass ihr durch eine Druckaufnahmevorrichtung eine Kraft entgegengesetzt wird, und anschliessend unter Hitzeeinwirkung die dichte Verbindung des hochgezogenen Folienrandbereiches (5) - im wesentlichen über dessen gesamte vertikale Erstreckung - mit der Innenwand der Dose (1) hergestellt wird.

2. Verfahren nach Anspruch 1, dadurch gekennzeichnet, dass die Spreizung des Stempelumfangs durch eine Übersetzung der Axialbewegung eines Stempels (8) in eine Radialbewegung von Anpresselementen, insbesondere von Keilsegmenten (16) und/oder Spreng- oder Kolbenringen (17), erfolgt.

3. Verfahren nach Anspruch 1, dadurch gekennzeichnet, dass die Spreizung des Stempelumfangs durch einen pneumatisch betätigten Gummibalg erfolgt.

4. Verfahren nach einem der vorhergehenden Ansprüche, dadurch gekennzeichnet, dass die verwendete Folie (2) an ihrer radialen Aussenseite einen hochgezogenen - vorzugsweise um 0,2 bis 0,3 mm nach oben zu konisch divergierenden - Folienrandbereich (5) besitzt, der vorzugsweise an seiner Aussenseite eine Klebebeschichtung (21), insbesondere mit einem Heisskleber, aufweist.

5. Verfahren nach einem der vorhergehenden Ansprüche, dadurch gekennzeichnet, dass die verwendete Folie (2) am freien Ende des Folienrandbereiches (5) einen radial nach aussen weisenden, im Querschnitt etwa hakenförmigen Kragen (6) aufweist.

6. Verfahren nach einem der vorhergehenden Ansprüche, dadurch gekennzeichnet, dass die Folie (2) geprägt bzw. genarbt ist.

7. Vorrichtung zur Durchführung des Verfahrens nach einem der vorhergehenden Ansprüche, mit einem verschiebbar gelagerten Stempel (8) mit quer zur Verschieberichtung aufspreizbarem Umfang, wobei eine Verschiebeeinrichtung (19) für den Stempel sowie eine Aufspreizeinrichtung (16-18) zur Erzeugung der entsprechenden Bewegungen vorgesehen ist, dadurch gekennzeichnet, dass der Stempel (8) innerhalb einer Zentriereinrichtung (13) für die Membranfolie (2) und die Dose (1) verschieblich gelagert ist, sowie eine Heizeinrichtung (22) für den Umfang des Stempels (8) oder für den oberen Dosenrand von aussen vorgesehen sind.

8. Vorrichtung zur Durchführung des Verfahrens nach einem der Ansprüche 1 bis 6, mit einem verschiebbar gelagerten Stempel (8) mit quer zur Verschieberichtung aufspreizbarem Umfang, wobei eine Verschiebeeinrichtung (19) für den Stempel sowie eine Aufspreizeinrichtung (16-18) zur Erzeugung der entsprechenden Bewegungen vorgesehen sind, dadurch gekennzeichnet, dass eine Zentriereinrichtung (13) für die Membranfolie (2) und die Dose (1), sowie eine Heizeinrichtung (22) für den Umfang des Stempels (8) vorgesehen sind.

9. Vorrichtung nach Anspruch 7 oder 8, dadurch gekennzeichnet, dass die Aufspreizeinrichtung (16-18) eine Kombination aus einerseits wenigstens zwei, vorzugsweise drei bis vier radial expandierbaren Kolben- bzw. Sprengringen (16) mit gegeneinander versetzten Öffnungen, und andererseits wenigstens drei, vorzugsweise vier bis acht, insbesondere sechs kreisringförmig angeordneten Keilen (18,20) umfaßt.

10. Vorrichtung nach einem der Ansprüche 7 bis 9, dadurch gekennzeichnet, dass die Aufspreizeinrichtung aus einem entlang des Stempelumfangs angeordneten, fluidisch oder pneumatisch betätigbaren Gummibalg, besteht.

11. Halbfertigdose mit einem Mantel aus Metallblech, der an einer Stirnseite für das Befüllen offen, an der anderen Stirnseite jedoch durch eine Membranfolie (2) aus Papier, Kunststoff- oder Metallfolie so verschlossen ist, dass die Aussenseite des in die Richtung der Dosenachse (A) hochgezogenen Folienrandbereiches (5) mit der Innenseite der Dosenwand (1) dichtend verbunden, vorzugsweise verklebt oder heissgesiegelt ist, ohne die Dosenwandkante zu übergreifen, dadurch gekennzeichnet, dass die Innenseite der Dosenwand (1) - zumindest im Bereich des hochgezogenen Folienrandbereiches (5) - zylindrisch ausgebildet ist und der Folienrandbereich (5) frei von einem wärmeleitenden Deckel ist.

12. Dose nach Anspruch 11, dadurch gekennzeichnet, dass die Dosenwandkante (7) nach aussen gebördelt ist und/oder der Folienrandbereich (5) im wesentlichen falten- und runzelfrei an der Innenwand der Dose (1) anliegt.

## Claims

1. Process for manufacturing a tin can with a paper, plastic or metal foil membrane (2) which is provided on at least one end face and is inserted into the can with raised foil edge region (5) and which closes at least one end face so that the outside of the foil edge region (5) raised in the direction of the can axis (A) is tightly connected, preferably adhesively bonded or heat-sealed, to the inside of the can wall (1), which inside is essentially cylindrical at least in the raised foil edge region (5), characterized in that the foil membrane (2) is pressed by means of a stamp (8) having a spreadable (17) circumference against the inner surface of the can (1), the spreading being effected without being opposed by a force from a pressure-absorbing device, and the tight connection between the raised foil edge region (5) - essentially over its total vertical dimension - and the inner surface of the can (1) then being produced under the action of heat.

2. Process according to Claim 1, characterized in that the spreading of the stamp circumference is effected by a translation of the axial movement of a stamp (3) into a radial movement of pressure elements, in particular of wedge segments (16) and/or spring rings and/or piston rings (17).

3. Process according to Claim 1, characterized in that the spreading of the stamp circumference is effected by a pneumatically operated rubber bellows.

4. Process according to any of the preceding Claims, characterized in that the foil (2) used has, on its radially outer surface, a foil edge region (5) which is raised - preferably diverging conically upwards by 0.2 to 0.3 mm - and which preferably has an adhesive coat (21), in particular comprising a hotmelt adhesive, on its outer surface.

5. Process according to any of the preceding Claims, characterized in that the foil (2) used has, at the free end of the foil edge region (5), a collar (6) which points radially outwards and is approximately hook-shaped in cross-section.

6. Process according to any of the preceding Claims, characterized in that the foil (2) is embossed or grained.

7. Apparatus for carrying out the process according to any of the preceding Claims, having a displaceably mounted stamp (8) with a circumference spreadable transversely to the displacement direction, the displacement means (19) for the stamp and a spreading means (16, 18) for producing the corresponding movements being provided, characterized in that the stamp (8) is displaceably mounted inside a centring means (13) for the foil membrane (2) and the can (1), and a heating means (22) for the circumference of the stamp (8) or for the upper can edge is provided from the outside.

8. Apparatus for carrying out the process according to any of Claims 1 to 6, having a displaceably mounted stamp (8) with a circumference spreadable transversely to the displacement direction, a displacement means (19) for the stamp and a spreading means (16, 18) for producing the corresponding movements being provided, characterized in that a centring means (13) for the foil membrane (2) and the can (1) and a heating means (22) for the circumference of the stamp (8) are provided.

9. Apparatus according to Claim 7 or 8, characterized in that the spreading means (16, 18) comprises a combination of, on the one hand, at least two, preferably three or four, radially expandable piston rings or spring rings (16) with openings offset relative to one another and, on the other hand, at least three, preferably four to eight, in particular six, wedges (18, 20) arranged in the form of a ring.

10. Apparatus according to any of Claims 7 to 9, characterized in that the spreading means consists of a hydraulically or pneumatically operable rubber bellows arranged along the stamp circumference.

11. Semifinished can comprising a sheet metal cylinder which is open at one end face for filling but is closed at the other end face by a foil membrane (2) comprising paper, plastic film or metal foil in such a way that the outside of the foil edge region (5) raised in the direction of the can axis (A) is tightly connected, preferably adhesively bonded or heat-sealed, to the inside of the can wall (1) without overlapping the edge of the can wall, characterized in that the inside of the can wall (1) is cylindrical - at least in the raised foil edge region (5) - and the foil edge region (5) is free of a heat-conducting cover.

12. Can according to Claim 11, characterized in that the edge (7) of the can wall is flanged in an outward direction and/or the foil edge region (5) rests against the inner surface of the can (1) essentially without folds and creases.

## Revendications

1. Procédé de fabrication d'une boite en tôle métallique, avec une feuille formant membrane (2) prévue sur au moins une face frontale, en papier, en matière synthétique ou en métal, introduite dans la boite, avec une zone de bordure de feuille (5) relevée, et obturant au moins une face frontale, de manière que la face extérieure de la zone de bordure de feuille (5) relevée dans la direction de l'axe de boite (A) soit reliée avec effet d'étanchéité à la face intérieure, de réalisation sensiblement cylindrique - au moins dans la région de la zone de bordure de feuille (5) relevée - de la paroi de boite (1), de préférence par collage ou par scellage à chaud, caractérisé en ce que la feuille formant membrane (2) est pressée au moyen d'un poinçon (8) ayant une périphérie (17) susceptible d'être écartée contre la paroi intérieure de la boite (1), l'écartement s'effectuant sans que lui soit opposé une force, au moyen d'un dispositif d'absorption de pression, et la liaison, avec effet d'étanchéité, de la zone de bordure de feuille (5) relevée à la paroi intérieure de la boite (1) - sensiblement sur la totalité de son étendue verticale - étant établie subséquemment, avec effet de la chaleur.

2. Procédé selon la revendication 1, caractérisé en ce l'écartement de la périphérie de poinçon s'effectue par une transformation du mouvement axial d'un poinçon (8) en un mouvement radial d'éléments de pressage, en particulier de segments cunéiformes (16) et/ou d'anneaux de bandage ou d'anneaux à piston (17).

3. Procédé selon la revendication 1, caractérisé en ce que l'écartement de la périphérie du poinçon s'effectue au moyen d'un soufflée en caoutchouc actionné pneumatiquement.

4. Procédé selon l'une des revendications précédentes, caractérisé en ce que la feuille (2) utilisée comporte sur sa face extérieure radiale une zone de bordure de feuille (5) relevée - de préférence allant en divergeant de façon conique d'une valeur de 0,2 à 0,3 mm vers le haut - présentant de préférence sur sa face extérieure un revêtement adhésif (21), en particulier avec un adhésif à chaud.

5. Procédé selon l'une des revendications précédentes, caractérisé en ce que la feuille (2) utilisée présente l'extrémité libre de la zone de bordure de feuille (5) une collerette (6) à section transversale à peu près en forme de crochet, tournée radialement vers l'extérieur.

6. Procédé selon l'une des revendications précédentes, caractérisé en ce que la feuille (2) est dotée d'un relief issu d'un matriçage respectivement d'une impression.

7. Dispositif de mise en oeuvre du procédé selon l'une des revendications précédentes, avec un poinçon (8) monté déplaçable, ayant une périphérie susceptible d'être écartée transversalement par rapport à la direction de déplacement, un dispositif de coulissement (19) destiné au poinçon ainsi qu'un dispositif d'ouverture par écartement (16-18) pour générer les déplacements correspondants étant prévus, caractérisé en ce que le poinçon (8) est monté déplaçable à l'intérieur d'un dispositif de centrage (13) destiné à la feuille formant membrane (2) et à la boite (1) et sont prévus un dispositif de chauffage (22) destiné à la périphérie du poinçon (8) ou bien pour le bord supérieur de la boite, depuis l'extérieur.

8. Dispositif de mise en oeuvre du procédé selon l'une des revendications 1 à 6, avec un poinçon (8) monté déplaçable, ayant une périphérie susceptible d'être ouverte par écartement, transversalement par rapport à la direction de déplacement, un dispositif de coulissement (19) destiné au poinçon ainsi qu'un dispositif d'ouverture par écartement (16-18) destiné à générer les déplacements correspondants étant prévus, caractérisé en ce qu'un dispositif de centrage (13) destiné à la feuille formant membrane (2) et à la boite (1), ainsi qu'un dispositif de chauffage (22) destiné à la périphérie du poinçon (8), sont prévus.

9. Dispositif selon la revendication 7 ou 8, caractérisé en ce que 1e dispositif d'ouverture par écartement (16-18) comprend une combinaison constituée, d'une part, d'au moins deux, de préférence trois à quatre anneaux de piston respectivement de bandage (17) susceptibles d'être expansés radialement, ayant des ouvertures décalées les unes par rapport aux autres et, d'autre part, d'au moins trois, de préférence quatre à huit, en particulier six éléments cunéiformes (18-20) disposés en forme d'anneaux de cercle.

10. Dispositif selon l'une des revendications 7 à 9, caractérisé en ce que le dispositif d'ouverture par écartement est constitué d'un soufflet en caoutchouc disposé le long de la périphérie du poinçon, susceptible d'être actionné de façon fluidique ou pneumatique.

11. Boite semi-fini ayant une enveloppe en tôle métallique, ouverte sur une face frontale pour permettre le remplissage, fermée sur l'autre face frontale cependant au moyen d'une feuille formant membrane (2) réalisée en papier, en une feuille de matière synthétique ou de métal, de manière que la face extérieure de la zone de bordure de feuille (5) relevée dans la direction de l'axe de boite (A) soit reliée avec effet d'étanchéité à la face intérieure de la paroi de boite (1), de préférence par collage ou scellage à chaud, sans que l'arête de paroi de boite soit saisie par le dessus, caractérisée en ce que la face intérieure de la paroi de boite (1) - au moins dans la région de la zone de bordure de feuille (5) relevée - est de réalisation cylindrique et la zone de bordure de feuille (5) est libre d'un couvercle conducteur de la chaleur.

12. Boite salon la revendication 11, caractérisée en ce que l'arête de paroi de boite (7) est repliée vers l'extérieur et/ou la zone de bordure de feuille (5) appuie, sensiblement sans plis et sans former de rides, sur la paroi intérieure de la boite (1).
